# EUROPÄISCHE PATENTSCHRIFT

(11) **EP 1 020 959 B1**
(45) Veröffentlichungstag und Bekanntmachung des Hinweises auf die Patenterteilung: **30.03.2005**
(21) Anmeldenummer: 00100584.2
(22) Anmeldetag: 12.01.2000
(51) Int. Cl.: H01R 13/518, H01R 13/506, H01R 13/514, H01R 13/645, H01R 13/627

(54) **Verbindungssystem**
Connecting system
Système de connexion

(30) Priorität: 18.01.1999 DE 19901734
(43) Veröffentlichungstag der Anmeldung: 19.07.2000
(73) Patentinhaber: Delphi Technologies, Inc., Troy, MI 48007 (US)
(72) Erfinder: Lübstorf, Mario, 42489 Wülfrath (DE); Schwarz, Lechoslaw, 42277 Wuppertal (DE); Herlitz, Martin, 42897 Remscheid (DE); Schweiger, Peter, 58323 Schwelm (DE); Schekalla, Peter, 42329 Wuppertal (DE)
(74) Vertreter: Manitz, Finsterwald & Partner

(56) Entgegenhaltungen:
- EP-A- 0 549 370
- WO-A-97/41623
- DE-A- 3 619 288
- DE-U- 29 812 500
- US-A- 5 190 479
- US-A- 5 328 388

## Beschreibung

Die vorliegende Verbindung betrifft ein Verbindungssystem, insbesondere zur Verbindung von Steckermodulen an Kraftfahrzeugsitzen, mit einem an einem Träger befestigbaren Gehäuse, welches eine Mehrzahl von Aufnahmen aufweist, den Aufnahmen zugeordneten Moduleinsätzen zur Aufnahme von Steckerkontakten, Einrastmitteln zur Verrastung der Moduleinsätze in den Aufnahmen mit mindestens einem federnd aufbiegbaren Rasthaken und mindestens einer zugeordneten Einrastfläche, und einem Deckel zur Abdeckung der Steckerkontakte.

An Kraftfahrzeugsitzen müssen eine Reihe von elektrischen Kontakten hergestellt werden. Hierfür werden Buchsen und Steckerelemente verwendet, wobei diese jeweils als Moduleinsätze ausgebildet sind, die in Gehäusen aufgenommen werden. In den Moduleinsätzen sind die zu verbindenden Anschlußkabel der Steckerseite und der Buchsenseite fixiert. Die Gehäuse sind ihrerseits am Kraftfahrzeugsitz befestigt.

Aus der EP-A-0 549 370 ist ein Verbindungssystem gemäß dem Oberbegriff von Anspruch 1 bekannt. Bei diesem bekannten System ist die Führung und Positionierung der Moduleinsätze in der Gehäuseaufnahme nicht optimal.

Der Erfindung liegt daher die Aufgabe zugrunde, die Führung und Positionierung der Moduleinsätze in der Gehäuseaufnahme zu verbessern.

Diese Aufgabe wird durch ein Verbindungssystem mit den Merkmalen von Anspruch 1 gelöst.

Durch die Anordnung der Führungsrippen in Eckbereichen der Moduleinsätze wird eine sehr exakte Führung erreicht, da die Eckbereiche besonders stabil sind. Aufgrund dieser Ausgestaltung kann auch eine geringere Materialstärke verwendet werden, ohne daß die Führung zu unexakt wird. Die rechteckige Ausbildung der Aufnahme und der Moduleinsätze und die Anordnung einer Rippe in jedem der vier Eckbereiche hat sich als besonders geeignet herausgestellt.

Nach einer Ausgestaltung der Erfindung sind, insbesondere an zwei gegenüberliegenden Seitenflächen, an den Moduleinsätzen Codierrippen vorgesehen, die für unterschiedliche Moduleinsätze verschieden positioniert sind und denen jeweils an den zugehörigen Gehäuseaufnahmen Codierschienen in entsprechenden Positionen zugeordnet sind. Diese Ausgestaltung erleichtert ein korrektes Einsetzen verschiedener Moduleinsätze in ein Gehäuse mit mehreren Aufnahmen. Eine Fehlverbindung wird dadurch vermieden.

Durch die Ausbildung von Anschlagflächen am Deckel, welche die Rasthaken bei eingerasteten Moduleinsätzen hintergreifen und gegen ein Aufbiegen blockieren wird einerseits der korrekte Sitz der Moduleinsätze im Gehäuse überprüft und andererseits werden die Moduleinsätze gegen ein Lösen gesichert, da die Rasthaken nicht ausrasten können. Der Deckel hat damit neben seiner eigentlichen Abdeckfunktion für die Steckerkontakte und üblicherweise auch der von diesen abgehenden Kabelzuführungen zusätzlich eine Überprüfungsfunktion für die korrekte Lage der Moduleinsätze in dem Gehäuse und eine Sicherungsfunktion bezüglich eines Lösens der eingesetzten Moduleinsätze.

Nach einer Ausgestaltung der Erfindung sind die Aufnahmen jeweils auf zwei voneinander abgewandten Seiten von Wänden begrenzt, die jeweils eine Ausnehmung aufweisen, in welcher ein federnder Rasthaken angeordnet ist, der in seiner Ruhestellung mit der Außenseite der Wand fluchtet, dessen Rastnase zum Inneren der Aufnahme weist und der beim Einführen eines Moduleinsatzes durch dessen Rastfläche über die Wand nach außen elastisch aufbiegbar ist, wobei die Anschlagflächen des Deckels beim Schließen in geringem Abstand außerhalb der Wände zu liegen kommen. Durch diese Ausgestaltung wird in geschickter und herstellungstechnisch unaufwendiger Weise eine Blockierung der Rasthaken bei geschlossenem Deckel erreicht.

Nach einer weiteren Ausgestaltung der Erfindung sind an den Moduleinsätzen Schrägflächen vorhanden, durch welche die Rasthaken kurz vor vollständigem Einsetzen eines Moduleinsatzes zum Einrasten mit der Einrastfläche aufgespannt werden. Die Moduleinsätze können dadurch selbst einen Abstand zu den Rasthaken aufweisen und werden von diesen beim Einsetzen nicht berührt.

Bevorzugt ist der Deckel am Gehäuse, insbesondere an seiner Schmalseite, verschwenkbar angelenkt. Das korrekte Schließen des Deckels ist hierdurch vereinfacht.

Ebenfalls bevorzugt ist der Deckel lösbar am Gehäuse befestigbar, insbesondere einrastbar. Dies ist herstellungstechnisch vorteilhaft und ermöglicht einen einfachen Zusammenbau.

Ein Ausführungsbeispiel ist in der Zeichnung dargestellt und wird nachfolgend beschrieben. Es zeigen, jeweils in schematischer Darstellung:
- Figur 1: eine perspektivische Darstellung eines erfindungsgemäßen Verbindungssystems,
- Figur 2: einen Teilhorizontalschnitt durch das Verbindungssystem von Figur 1,
- Figur 3: einen Teilvertikalschnitt durch das Verbindungssystem von Figur 1 mit einem teilweise eingesetzten Moduleinsatz, und
- Figur 4: einen Vertikalschnitt durch das Verbindungssystem von Figur 1 mit vollständig eingesetztem Moduleinsatz und aufgesetztem Deckel.

Ein an einem nicht dargestellten Kraftfahrzeugsitz befestigbares längliches Gehäuse 1 ist mit fünf nebeneinander angeordneten Aufnahmen 2 versehen, in die Steckermodule 3 einsetzbar sind. Die Aufnahmen 2 werden durch zwei in Längsrichtung des Gehäuses 1 parallel zueinander verlaufende Wände 4 sowie sechs hierzu senkrechte Querwände 5 gebildet, die im Gehäuse 1 vorgesehen sind. Die beiden Längswände 4 weisen im Bereich einer jeden Aufnahme 2 jeweils Ausnehmungen 6 auf, in welchen federnde Rasthaken 7 angeordnet sind. Die Ausnehmungen 6 sind dabei von der Oberseite der Längswände 4 in diese eingeschnitten, während die Rasthaken 7 am Grund der Ausnehmungen 6 angeformt sind. Während die Außenseiten der Rasthaken 7 im wesentlichen mit der Außenseite der jeweiligen Längswand 4 fluchten, weisen die Rastnasen 8 der Rasthaken 7 zum Inneren der jeweiligen Aufnahme 2.

Die Rastnasen 8 wirken mit Rastflächen 9 zusammen, die an Außenseiten der Steckermodule 3 vorgesehen sind. Die Rastflächen 9 sind dabei im oberen Endbereich der Steckermodule 3 angeordnet und schließen an Schrägflächen 10 an, die derart verlaufen, daß die Rastnasen 8 durch diese beim Einführen der Steckermodule 3 nach außen elastisch aufgebogen werden. Hierfür sind die Rastnasen 8 mit entsprechenden Schrägflächen 11 versehen.

Wie man insbesondere in Figur 2 sieht, weisen die entsprechend den Aufnahmen 2 rechteckig ausgebildeten Steckermodule 3 in ihren vier Eckbereichen jeweils nach außen weisende Rippen 12 auf, die mit den Eckbereichen 13 der Aufnahmen 2 als Führung zusammenwirken. Die Rippen 12 sind dabei jeweils als Verlängerung einer Seitenwand 14 der Steckermodule 3 ausgebildet. An zwei einander gegenüberliegenden Seitenwänden 14 der Steckermodule 3 sind desweiteren nach außen abstehende Codierrippen 15 vorgesehen, denen in den Aufnahmen 2 entsprechende Codierschienen 16 zugeordnet sind. Unterschiedlichen Steckermodulen, also Steckermodulen, die mit unterschiedlichen Anschlußkabeln bestückt sind, sind dabei unterschiedlich an den Seitenwänden 14 angeordnete Codierrippen 15 zugeordnet. Entsprechend sind die Codierschienen 16 in den Aufnahmen 2 unterschiedlich angeordnet, so daß die Steckermodule 3 nur in die zugehörigen Aufnahmen 2 eingeführt werden können.

Auf die Oberseite des Gehäuses 1 ist ein Deckel 17 aufgesetzt, welcher an einer Schmalseite des Gehäuses 1 schwenkbar eingerastet ist. Wie man insbesondere in Figur 4 erkennt, weist der Deckel 17 Anschlagflächen 18 auf, die durch vom Deckel 17 nach unten vorstehende Wände 19 gebildet werden, welche bei aufgesetztem Deckel 17 in geringem Abstand außerhalb der Rasthaken 7 zu liegen kommen. Zusätzlich weist der Deckel 17 zu den Wänden 19 parallele Wände 20 auf, die mit diesen zusammen am Gehäuse 1 nach oben abstehende Wände 21 übergreifen und so das Gehäuse 1 nach oben sicher abschließen.

Beim Einsetzen eines Steckermoduls 3 in die zugehörige Aufnahme 2 des Gehäuses 1 wird dieses, wie insbesondere in Figur 3 erkennbar ist, zunächst von oben in die Aufnahme 2 eingesetzt, wobei das Steckermodul 3 durch die Rippen 12 und die Eckbereiche 13 der Aufnahme 2 sicher geführt wird. Zusätzlich werden die Codierrippen 15 in den Codierschienen 16 der Aufnahme 2 geführt.

Bei weitgehend eingesetztem Steckermodul 3 kommen die Schrägflächen 10 des Steckermoduls 3 mit den Schrägflächen 11 der Einrasthaken 7 in Eingriff und drängen diese bei weiterem Einführen des Steckermoduls 3 nach außen. Die Rasthaken 7 werden dadurch elastisch aufgebogen. Sobald das Steckmodul 3 vollständig in die Aufnahme 2 eingesetzt ist, können die Rasthaken 7 mit ihren Rastnasen 8 die Rastflächen 9 des Stekkermoduls 3 hintergreifen und federn in ihre Ruheposition zurück.

Nun kann der Deckel 17 geschlossen werden und mit seiner Wand 19 die Rasthaken 7 hintergreifen. Die Rasthaken 7 sind dadurch gegen ein erneutes Aufbiegen blockiert, so daß der Steckereinsatz 3 in seiner Position gesichert ist.

Bei nicht vollständig eingesetztem Steckermodul 3 sind die Rasthaken 7 noch aufgebogen und der Deckel 17 kann nicht vollständig geschlossen werden, da seine Wände 19 mit den Rasthaken 7 in Eingriff gelangen. Auf diese Weise wird beim Schließen des Deckels 17 eine exakte Positionierung des Steckermodules 3 überprüft. Nur bei vollständig eingesetztem Steckermodul 3 ist auch ein vollständiges Schließen des Deckels 17 möglich.

Das erfindungsgemäße Verbindungssystem gewährleistet ein exaktes Einführen der Steckermodule 3 in die Aufnahmen 2 des Gehäuses 1. Darüber hinaus wird ein Lösen der eingesetzten Steckermodule 3 durch den Deckel 17 verhindert, der zudem auch die richtige Positionierung der Steckermodule 3 überprüft. Außerdem schließt der Deckel 17 das Gehäuse 1 nach oben ab und schützt so die in den Steckermodulen 3 vorhandenen Kontakte sowie die elektrischen Anschlußleitungen hierfür.

### Bezugszeichenliste

- 1: Gehäuse
- 2: Aufnahme
- 3: Steckermodul
- 4: Längswand
- 5: Querwand
- 6: Ausnehmung
- 7: Rasthaken
- 8: Rastnase
- 9: Rastfläche
- 10: Schrägfläche
- 11: Schrägfläche
- 12: Führungsrippe
- 13: Eckbereich
- 14: Seitenwand von 3
- 15: Codierrippe
- 16: Codierschiene
- 17: Deckel
- 18: Anschlagfläche
- 19: Wand
- 20: Wand
- 21: Wand

## Patentansprüche

1. Verbindungssystem, insbesondere zur Verbindung von Steckermodulen an Kraftfahrzeugsitzen, mit einem an einem Träger befestigbaren Gehäuse (1), welches eine Mehrzahl von Aufnahmen (2) aufweist, den Aufnahmen (2) zugeordneten Moduleinsätzen (3) zur Aufnahme von Steckerkontakten, Einrastmitteln zur Verrastung der Moduleinsätze (3) in den Aufnahmen (2) mit mindestens einem federnd aufbiegbaren Rasthaken (7) und mindestens einer zugeordneten Einrastfläche (9), und einem Deckel (17) zur Abdeckung der Steckerkontakte,
**dadurch gekennzeichnet,**
**dass** in Eckbereichen der Moduleinsätze (3) jeweils Führungsrippen (12) angeordnet sind, denen in den Gehäuseaufnahmen (2) entsprechende Führungen zugeordnet sind, wobei die Aufnahmen (2) und die Moduleinsätze (3) im Querschnitt rechteckig ausgebildet sind und in jedem der vier Eckbereiche eine Führungsrippe (12) vorgesehen ist.

2. Verbindungssystem nach Anspruch 1,
**dadurch gekennzeichnet,**
**dass** an den Moduleinsätzen (3) Codierrippen (15) vorgesehen sind, die für unterschiedliche Moduleinsätze (3) verschieden an diesen positioniert sind und denen jeweils an den zugehörigen Gehäuseaufnahmen (2) Codierschienen (16) in entsprechenden Positionen zugeordnet sind.

3. Verbindungssystem nach Anspruch 2,
**dadurch gekennzeichnet,**
**dass** die Codierrippen (15) an zwei gegenüberliegenden Seitenflächen der Moduleinsätze (3) angeordnet sind.

4. Verbindungssystem nach einem der vorhergehenden Ansprüche,
**dadurch gekennzeichnet,**
**daß** der Deckel (17) mit Anschlagflächen (18) versehen ist, welche die Rasthaken (7) bei eingerasteten Moduleinsätzen (3) hintergreifen und gegen ein Aufbiegen blockieren.

5. Verbindungssystem nach Anspruch 4,
**dadurch gekennzeichnet,**
**daß** die Aufnahmen (2) jeweils auf zwei voneinander abgewandten Seiten von Wänden (4) begrenzt sind, die jeweils eine Ausnehmung (6) aufweisen, in welcher ein federnder Rasthaken (7) angeordnet ist, der in seiner Ruhestellung mit der Außenseite der Wand (4) fluchtet, dessen Rastnase (8) zum Inneren der Aufnahme (2) weist und der beim Einführen eines Moduleinsatzes (3) durch dessen Rastfläche (9) über die Wand (4) nach außen elastisch aufbiegbar ist, und daß die Anschlagflächen (18) des Deckels (17) beim Schließen in geringem Abstand außerhalb der Wände (4) zu liegen kommen.

6. Verbindungssystem nach Anspruch 4 oder 5,
**dadurch gekennzeichnet,**
**daß** an den Moduleinsätzen (3) Schrägflächen (10) vorhanden sind, durch welche die Rasthaken (7) kurz vor vollständigem Einsetzen eines Moduleinsatzes (3) zum Einrasten mit der Einrastfläche (9) aufgebogen werden.

7. Verbindungssystem nach einem der vorhergehenden Ansprüche,
**dadurch gekennzeichnet,**
**daß** der Deckel (17) am Gehäuse (1), insbesondere an einer Schmalseite, schwenkbar angelenkt ist.

8. Verbindungssystem nach einem der vorhergehenden Ansprüche,
**dadurch gekennzeichnet,**
**daß** der Deckel (17) lösbar am Gehäuse (1) befestigbar, insbesondere einrastbar ist.

## Claims

1. Connection system, in particular for the connection of plug modules on motor vehicle seats, comprising a housing (1) which can be mounted on a support and which has a plurality of receivers (2), module inserts (3) associated with the receivers (2) for receiving plug contacts, latching means for latching the module inserts (3) in the receivers (2) and having at least one latching hook (7) which can be resiliently bent open and at least one associated latching surface (9), and a cover (17) for covering the plug contacts,
**characterized in that**
in comer regions of the module inserts (3,) respective guide ribs (12) are arranged with which corresponding guides are associated in the housing receivers (2), with the receivers (2) and the module inserts (3) being rectangular in cross-section, and a guide rib (12) being provided in each of the four comer regions.

2. Connection system in accordance with claim 1, **characterized in that** coding ribs (15) are provided at the module inserts (3) which for different module inserts (3), are differently positioned on the latter and with which in each case coding tracks (16) on the associated housing receivers (2) are associated in corresponding positions.

3. Connection system in accordance with claim 2, **characterized in that** the coding ribs (15) are arranged on two opposing side surfaces of the module inserts (3).

4. Connection system in accordance with any one of the preceding claims, **characterized in that** the cover (17) is provided with abutment surfaces (18) which engage behind the latching hooks (7) and block the latching hooks (7) against being bent open when the module inserts (3) are latched.

5. Connection system in accordance with claim 4, **characterized in that** the receivers (2) are each bounded on two sides facing away from one another by walls (4) which each have a cut-out (6) in which a resilient latching hook (7) is arranged which aligns in its rest position with the outer side of the wall (4), with the latching nose (8) of the resilient latching hook pointing towards the interior of the receiver (2) and with the resilient latching hook being capable of being elastically bent open outwardly beyond the wall (4) during the introduction of a module insert (3) by the latching surface (9) thereof, and **in that** the abutment surfaces (18) of the cover (17) come to lie at a small distance outside the walls (4) during closing.

6. Connection system in accordance with claim 4 or claim 5, **characterized in that** inclined surfaces (10) are present on the module inserts (3) by which the latching hooks (7) are bent open for latching with the latching surface (9), shortly before complete insertion of a module insert (3).

7. Connection system in accordance with any one of the preceding claims, **characterized in that** the cover (17) is pivotally connected to the housing (1), in particular on a narrow side.

8. Connection system in accordance with any one of the preceding claims, **characterized in that** the cover (17) can be releasably attached to the housing (1), in particular latched to it.

## Revendications

1. Système de connexion, notamment pour connecter des modules de connecteurs à des sièges d'un véhicule automobile, comportant un boîtier (1) pouvant être fixé sur un support et qui comporte une multiplicité de logements (2), des inserts formant modules (3) associés aux logements (2) et servant à loger des contacts de connecteurs, des moyens d'encliquetage pour l'encliquetage des inserts formant modules (3) dans les logements (2) avec au moins un crochet d'encliquetage (7) pouvant fléchir élastiquement et au moins une surface d'encliquetage associée (9), et un couvercle (17) pour fermer les contacts de connecteurs,
**caractérisé en ce**
**que** dans les zones de coin des inserts formant modules (3) sont disposées respectivement des nervures de guidage (12), auxquelles sont associées, dans les logements (2) du boîtier, des guides correspondants, les logements (2) et les inserts formant modules (3) étant agencés avec une forme rectangulaire en coupe transversale, et une nervure de guidage (12) étant prévue dans chacune des quatre zones de coin.

2. Système de connexion selon la revendication 1,
**caractérisé en ce que**
sur les inserts formant modules (3) sont prévues des nervures de codage (15) qui, pour des modules différents (3) d'inserts, sont positionnées différemment sur ces inserts et auxquelles les rails de codage (16) sont associés, dans des positions respectives, respectivement sur les logements associés (2) du boîtier.

3. Système de connexion selon la revendication 2,
**caractérisé en ce que**
les nervures de codage (15) sont disposées sur deux surfaces latérales opposées des inserts formant modules (3).

4. Système de connexion selon l'une des revendications précédentes, **caractérisé en ce que** le couvercle (17) est équipé de surfaces de butée (18), qui s'engagent derrière les crochets d'encliquetage (7) dans le cas où des inserts formant modules (3) sont encliquetés, et réalisent un blocage contre une flexion.

5. Système de connexion selon la revendication 4, **caractérisé en ce que** les logements (2) sont limités respectivement aux faces, respectivement opposées l'une à l'autre de parois (4), qui possèdent chacune un évidement (6) dans lequel est disposé un crochet d'encliquetage élastique (7) qui, dans sa position de repos, est aligné avec la face extérieure de la paroi (4) et dont le bec d'encliquetage (8) est dirigé vers l'intérieur du logement (2) et qui lors de l'introduction d'un insert (3) de module, peut être amené à fléchir élastiquement vers l'extérieur par la surface d'encliquetage (9) de cet insert au-dessus de la paroi (4) et que les surfaces de butée (18) du couvercle (17) viennent s'appliquer, lors de la fermeture, à une faible distance à l'extérieur des parois (4).

6. Système de connexion selon la revendication 4 ou 5, **caractérisé en ce que** sur les inserts formant modules (3) sont présentes des surfaces obliques (10), sous l'action desquelles les becs d'encliquetage (7) sont amenés à fléchir peu avant l'insertion complète d'un insert (3) de module pour son encliquetage avec la surface d'encliquetage (9).

7. Système de connexion selon l'une des revendications précédentes, **caractérisé en ce que** le couvercle (17) est articulé de manière à pouvoir pivoter sur le boîtier (1), notamment sur un petit côté.

8. Système de connexion selon l'une des revendications précédentes, **caractérisé en ce que** le couvercle (17) peut être fixé de façon amovible, notamment par encliquetage, sur le boîtier (1).
